# EUROPÄISCHE PATENTSCHRIFT

(11) **EP 3 178 605 B1**
(45) Veröffentlichungstag und Bekanntmachung des Hinweises auf die Patenterteilung: **30.09.2020**
(21) Anmeldenummer: 16202620.7
(22) Anmeldetag: 07.12.2016
(51) Int. Cl.: B24B 9/18, B24B 29/00

(54) **VORRICHTUNG ZUR NACHBEARBEITUNG MINDESTENS EINES PLATTENFÖRMIGEN WERKSTÜCKS**
DEVICE FOR POST-PROCESSING AT LEAST ONE DISC-SHAPED WORKPIECE
DISPOSITIF DE POST-TRAITEMENT D'AU MOINS UNE PIÈCE À USINER EN FORME DE PLAQUE

(30) Priorität: 07.12.2015 DE 102015121284
(43) Veröffentlichungstag der Anmeldung: 14.06.2017
(73) Patentinhaber: LcM GmbH, 32120 Hiddenhausen (DE)
(72) Erfinder: Ludewig, Daniel, 32257 Bünde (DE)
(74) Vertreter: Rössler, Matthias

(56) Entgegenhaltungen:
- EP-A2- 1 215 010
- DE-A1- 10 201 680
- DE-U1-202005 002 637
- DE-U1-202011 000 515

## Beschreibung

Die vorliegende Erfindung betrifft eine Vorrichtung zur Nachbearbeitung mindestens eines plattenförmigen Werkstücks, das an mindestens einer Schmalseite mit einem Kantenband versehen ist, ein Verfahren zum Bearbeiten mindestens eines plattenförmigen Werkstücks im Durchlauf sowie eine Verwendung mindestens eines Bürstaggregats mit mindestens einem Bürstwerkzeug zum Entfernen eines Trennmittels von zumindest einer Breitseite eines plattenförmigen Werkstücks oder von einem an mindestens einer Schmalseite des Werkstücks befestigten Kantenbands.

Es ist bekannt, dass Möbelplatten aus Holz oder einem Holzwerkstoff kantenseitig bzw. an ihrer Schmalseite mit einem sogenannten Kantenband beschichtet werden. Dies erfolgt in modernen Möbel-Fertigungsbetrieben in der Regel mittels einer mindestens eine Möbelplatte im Durchlauf bearbeitenden Maschine. Solche Maschinen werden auch als Durchlaufmaschine und/oder Kantenanleimmaschine bezeichnet. Innerhalb dieser Maschine wird die Möbelplatte beispielsweise mittels mindestens eines Förderbands (kontinuierlich) fortschreitend von einer Bearbeitungsstation zur nächsten bewegt. Somit durchläuft die Möbelplatte die Maschine. Das Kantenband dient insbesondere auch dazu, die Optik der Möbelplatte zu verbessern und ergänzt hierbei die regelmäßig auf der oberen und/oder unteren Breitseite der Möbelplatte bereits vorhandene Dekorschicht. Darüber hinaus wird auch der hölzerne Kern der Möbelplatte durch das Kantenband und die Dekorschichten geschützt. Das Kantenband ist in der Regel aus polierbarem Kunststoff, wie z. B. Acryl oder dergleichen und kann durch eine thermische Behandlung zumindest einseitig klebfähig werden, wobei die thermische Behandlung beispielsweise mittels mindestens eines Laserstrahls oder mittels Plasmastrahlen erfolgt. Alternativ oder kumulativ kann auf das Kantenband und/oder die Schmalseite der Möbelplatte vor dem Anbringen ein Klebstoff aufgetragen werden.

Beim Anbringen des Kantenbands bzw. beim Beschichten der Schmalseite der Möbelplatte mit dem Kantenband sollte jedoch verhindert werden, dass die auf der unterseitigen und/oder oberseitigen Breitseite der Möbelplatte bereits vorhandene Dekorschicht beschädigt und/oder dauerhaft verunreinigt wird. In diesem Zusammenhang ist insbesondere darauf zu achten, dass Klebstoffreste und/oder aus der Klebefuge zwischen Kantenband und Möbelplatte heraustretendes Material (Klebstoff und/oder verflüssigter bzw. geschmolzener Kunststoff) nicht dauerhaft an der bzw. den Dekorschicht(en) anhaften kann bzw. können.

Hierzu wird in der Regel zu Beginn des Fertigungsprozesses ein Trennmittel zumindest auf Teilbereiche der unterseitigen und/oder oberseitigen Breitseite der Möbelplatte aufgebracht. Das Trennmittel wird hierbei zumindest in einem dem anzubringenden Kantenband zugeordneten Randbereich der Breitseite aufgetragen, um ein Anhaften von Klebstoff in diesem randseitigen Teilbereich der Breitseite zu verhindern. Hierbei konnten besonders gute Ergebnisse mit Trennmitteln erzielt werden, die relativ stark bzw. fest an der Oberfläche der Möbelplatte haften.

Im Zusammenhang mit solchen Trennmitteln ergibt sich jedoch das Problem, dass diese, aufgrund ihres starken bzw. festen Anhaftens an der Oberfläche der Möbelplatte, anschließend nur schwer wieder von dieser entfernt werden können. Ein vollständiges Entfernen ist jedoch wünschenswert und erfordert mit herkömmlichen Mitteln einen hohen zeitlichen Aufwand, insbesondere, wenn die Möbelplatte aufgrund noch anhaftenden Trennmittels noch einmal per Hand nachgereinigt werden muss.

Zudem ist beim Anbringen des Kantenbands an die Schmalseite der Möbelplatte zu berücksichtigen, dass diese Werkstücke in der Regel gewisse Unebenheiten, sogenannte Dickentoleranzen, aufweisen. Aufgrund dieser Dickentoleranzen einer jeweiligen Möbelplatte kann die Breite des anzubringenden Kantenbands nicht von vornherein exakt an die Dicke bzw. Höhe der Möbelplatte angepasst sein. Vielmehr wird das Kantenband regelmäßig zunächst mit einem quer zur Längserstreckung des Kantenbands vorgesehenen Überstand an die Schmalseite der Möbelplatte angebracht, sodass oberseitig und/oder unterseitig der Möbelplatte nach dem Ankleben des Kantenbands ein gewisser Überstand verbleibt, um stets eine vollständige Abdeckung der Plattenkante bzw. der Schmalseite der Möbelplatte zu gewährleisten.

Dieser Überstand muss dann in einem nachfolgenden Bearbeitungsschritt wieder entfernt werden. Hierzu kommen in der Regel geeignete Spanwerkzeuge, wie Fräser, Ziehklingen oder dergleichen zum Einsatz. Diese Spanwerkzeuge können jedoch die sichtbare Oberfläche des Kantenbands beeinträchtigen bzw. beschädigen. Infolge des spanenden Abtrags kann es z. B. zu einer erhöhten Oberflächen-Rauigkeit und/oder einer Mattierung der sichtbaren Oberfläche des Kantenbands kommen. Daher sollte sich an den spanenden Abtrag ein weiterer Bearbeitungsschritt anschließen, der die sichtbare Oberfläche des Kantenbands wieder gemäß den optischen Anforderungen an eine möglichst fehlerfreie und/oder glänzende Oberfläche des Kantenbands bearbeitet.

Die EP 1 215 010 A2 betrifft eine Schleifvorrichtung zum Schleifen eines platten- oder leistenförmigen, insbesondere eine profilierte Oberfläche aufweisenden Werkstückes, vorzugsweise aus Holz oder einem Holzwerkstoff, mit einem über mindestens zwei Umlenkwalzen geführten umlaufenden Schleifband.

Aus der DE 20 2005 002 637 U1 ist eine Vorrichtung zur Nachbearbeitung eines auf die Schmalseiten plattenförmiger Werkstücke aufgebrachten Kantenstreifens aus einem zwecks Oberflächenvergütung des Kantenstreifens polierbaren Kunststoffmaterial bekannt, wobei die Vorrichtung Teil einer die Werkstücke im Durchlauf bearbeitenden, die Kantenstreifen an die Werkstückschmalseiten anfahrenden Maschine ist.

Aus der DE 102 01 680 A1 geht ein Verfahren zum Bearbeiten von Möbelstücken, insbesondere zum Kantenbearbeiten von Möbelstücken, insbesondere zum Nachbearbeiten von aufgebrachten Kunststoffkanten, mit einem angetriebenen Rotationswerkzeug, insbesondere Schleifstern, hervor.

Aus der DE 20 2011 000 515 U1 ist eine Vorrichtung zur Kantenbearbeitung im Durchlauf einer mit einem Kantenband beschichteten Platte, vorzugsweise einer Möbelplatte, bekannt mit einem einen quer zur Längserstreckung des Kantenbandes vorhandenen Überstand des angebrachten Kantenbandes abtragenden Spanwerkzeug.

Hiervon ausgehend ist es Aufgabe der vorliegenden Erfindung, die mit Bezug auf den Stand der Technik geschilderten Probleme zumindest teilweise zu lösen. Insbesondere sollen zumindest eine Vorrichtung, ein Verfahren und eine Verwendung angegeben werden, die jeweils ein möglichst effizientes, kostengünstiges, maschinelles und/oder bevorzugt vollständiges Entfernen eines Trennmittels von einem Möbelstück ermöglichen. Zudem sollen zumindest die Vorrichtung, das Verfahren und/oder die Verwendung auch dazu geeignet sein, zusätzlich und/oder zeitgleich zum Entfernen des Trennmittels, zumindest einen Teilbereich der sichtbaren Oberfläche des Kantenbands zu bearbeiten, insbesondere zu polieren.

Diese Aufgaben werden gelöst mit einer Vorrichtung gemäß den Merkmalen des Patentanspruchs 1, einem Verfahren gemäß den Merkmalen des Patentanspruchs 7, einem Verfahren gemäß den Merkmalen des Patentanspruchs 8 und einer Verwendung gemäß den Merkmalen des Patentanspruchs 10. Weitere vorteilhafte Ausgestaltungen der hier vorgeschlagenen Lösung sind in den abhängigen Patentansprüchen angegeben. Es ist darauf hinzuweisen, dass die in den abhängigen Patentansprüchen einzeln aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu dient eine Vorrichtung zur Nachbearbeitung mindestens eines plattenförmigen Werkstücks, insbesondere einer Möbelplatte, das an mindestens einer Schmalseite mit einem Kantenband versehen bzw. beschichtet ist. Die Vorrichtung ist in einer das Werkstück im Durchlauf bearbeitenden Maschine und in Durchlaufrichtung betrachtet nachfolgend zu einem Spanwerkzeug der Maschine anordenbar bzw. angeordnet, das einen quer zur Längserstreckung des Kantenbandes vorhandenen Überstand des Kantenbandes abtragen kann. Die Vorrichtung hat mindestens ein Bürstaggregat mit mindestens einem Bürstwerkzeug und mindestens eine Fluid-Auftragseinrichtung. Das Bürstwerkzeug hat mindestens ein Bürstenband. Das Bürstenband hat einen geraden Kontaktbereich und mindestens einen, insbesondere mindestens zwei oder sogar (genau) zwei, Krümmungsbereich(e). Die Fluid-Auftragseinrichtung hat mindestens eine Düse, die zum Austragen eines Behandlungsfluides vorgesehen und eingerichtet ist.

Bevorzugt umfasst das Behandlungsfluid ein Reinigungsmittel und/oder ein Poliermittel. Besonders bevorzugt ist das Behandlungsfluid im Wesentlichen lösemittelfrei und/oder enthält nur sehr wenige, bevorzugt keine, flüchtigen organischen Verbindungen (Volatile Organic Compounds, VOCs). Mit anderen Worten ausgedrückt, ist das Behandlungsfluid derart gebildet, dass es für eine bestimmte Zeit und/oder für eine bestimmte Wegstrecke fließfähig bleibt, insbesondere unter einem (hohen) Wärmeeintrag aufgrund von Reibung zwischen dem Bürstenband und dem Werkstück.

Die Wegstrecke kann eine Strecke entlang des Umfangs des Bürstenbands betreffen. Erfindungsgemäß ist die Wegstrecke in Umfangsrichtung des Bürstenbands betrachtet, zwischen einer Auftragsstelle des Behandlungsfluides auf das Bürstenband in dem Krümmungsbereich und einem Kontaktbereichsende des geraden Kontaktbereichs definiert. Bevorzugt bleibt das Reinigungsmittel entlang der Wegstrecke bzw. über die Wegstrecke zumindest teilweise fließfähig. Dies bedeutet mit anderen Worten insbesondere, dass das Behandlungsfluid über die Wegstrecke bzw. so lange es die Wegstrecke durchläuft im Wesentlichen nicht (vollständig) verdunstet. Erfindungsgemäß bleibt das Behandlungsfluid (bzw. dessen flüssige und/oder flüchtige Bestandteile) über zumindest die Hälfte der Wegstrecke fließfähig. Ganz besonders bevorzugt sind die Zusammensetzung des Behandlungsfluides und die Wegstrecke derart aufeinander abgestimmt, dass das Behandlungsfluid (erst) bei Erreichen des Endes der Wegstrecke (überwiegend oder sogar vollständig) verdunstet ist.

Die vorliegende Lösung ermöglicht es in vorteilhafter Weise, dass im Wesentlichen lösemittelfreie Behandlungsfluide und/oder Behandlungsfluide mit nur sehr wenigen, bevorzugt keinen, flüchtigen organischen Verbindungen zum Bearbeiten bzw. Nachbearbeiten eines plattenförmigen Werkstücks verwendet werden können. Im Zusammenhang mit solchen (lösemittelfreien) Behandlungsfluiden ist anzumerken, dass diese deutlich langsamer verdunsten als lösemittelhaltige Behandlungsfluide. Insbesondere bei der Anwendung mit herkömmlichen kreisförmigen Polierscheiben oder Polierschwabbeln konnte beobachtet werden, dass lösemittelfreie Flüssigkeiten während des Polierens oft nicht ausreichend verdampft werden und ungewünschte Rückstände auf der zu bearbeitenden Oberfläche bilden. Solche ungewünschten Rückstände können mit der hier vorgeschlagenen Lösung vorteilhaft vermieden werden.

Wenn das Behandlungsfluid ein Reinigungsmittel umfasst, kann dieses zum bevorzugt vollständigen Entfernen eines Trennmittels vorgesehen beziehungsweise eingerichtet sein. Das Aufbringen des Reinigungsmittels auf das Werkstück mittels der hier vorgestellten Vorrichtung dient insbesondere dazu, vor beziehungsweise während einem nachgelagerten Polierschritt bzw. vor einer nachgelagerten (zweiten) Vorrichtung, in der ein Poliermittel auf ein (zweites) Bürstenband aufgetragen wird, ein zuvor auf das Werkstück aufgebrachtes Trennmittel und/oder Leimreste von dem Werkstück zu entfernen. Besonders bevorzugt dient das Reinigungsmittel (auch) zum Kühlen des Kantenbands und/oder der Leimfuge.

Bevorzugt umfasst das Reinigungsmittel zumindest mit Ethanol, Aceton oder Propan-2-ol (Isopropanol). Besonders bevorzugt ist das Reinigungsmittel mit einem Gemisch umfassend Ethanol, Aceton und Propan-2-ol gebildet, wobei Ethanol den größten Mengenanteil des Gemischs bilden kann. Wenn das Behandlungsfluid ein Poliermittel umfasst, kann dieses für eine Hochglanzerzeugung vorgesehen und eingerichtet sein. Das Poliermittel kann eine zähflüssige oder pasteuse Konsistenz aufweisen.

Bevorzugt sind in einer das Werkstück im Durchlauf bearbeitenden Maschine mindestens zwei der hier vorgestellten Vorrichtungen in Durchlaufrichtung hintereinander angeordnet. Hierbei kann in einer ersten Vorrichtung ein Reinigungsmittel und in einer zweiten (nachfolgenden) Vorrichtung ein Poliermittel auf das Bürstenband aufgetragen werden. Somit können die Vorrichtungen unterschiedliche Funktionen erfüllen, wobei mittels der ersten Vorrichtung eine Reinigung, insbesondere ein zumindest teilweises Entfernen von Trennmittel, und mittels der zweiten Vorrichtung ein Polieren bestimmter Bereiche des Werkstücks erfolgen kann.

Auch wenn (nur) ein Reinigungsmittel auf das Bürstenband aufgetragen wird, kann die hier vorgestellte (erste) Vorrichtung bereits zu einer Oberflächenverbesserung einer sichtbaren Oberfläche des Kantenbands und/oder einer Dekorschicht des Werkstücks beitragen. Die Bewegung des Bürstenbands entlang des Werkstücks kann hierbei zu einer (ersten) Einebnung von durch das Spanwerkzeug erzeugten Unebenheiten und/oder zu einem (ersten) Polieren einer sichtbaren Oberfläche des Kantenbands, insbesondere eines Radius des Kantenbands hin zu einer Oberfläche (Dekorschicht) des Werkstücks, beitragen. Wenn in einer nachfolgenden (zweiten) Vorrichtung ein Poliermittel auf das (zweite) Bürstenband aufgetragen wird und/oder wenn auf das (erste) Bürstenband der (ersten) Vorrichtung zusätzlich zu dem Reinigungsmittel oder nachfolgend zu dem Reinigungsmittel ein Poliermittel aufgetragen wird, kann das Poliermittel dazu dienen, eine sichtbare Oberfläche des Kantenbands, insbesondere einen Radius des Kantenbands hin zu einer Oberfläche (Dekorschicht) des Werkstücks, auf Hochglanz zu polieren.

Nach einer vorteilhaften Ausgestaltung wird vorgeschlagen, dass die Düse der Fluid-Auftragseinrichtung an dem Bürstaggregat gehalten bzw. befestigt ist. Bevorzugt ist die Fluid-Auftragseinrichtung an einer Abdeckung des Bürstaggregats gehalten bzw. befestigt. Die Abdeckung kann dazu vorgesehen und eingerichtet sein, einen Spritzschutz um das Bürstenband zu bilden. Besonders bevorzugt erstreckt sich die Abdeckung zumindest über einen Teilbereich des Umfangs des Bürstenbands. Die Fluid-Auftragseinrichtung umfasst bevorzugt einen Druckluft-Anschluss und mindestens einen Behandlungsfluid-Anschluss. Die Düse hat insbesondere mindestens eine Düsenöffnung zum Austragen des Behandlungsfluids. Das Behandlungsfluid wird vorzugsweise mittels einer der Düse zugeführten Druckluft ausgetragen. Besonders bevorzugt kann die Fluid-Auftragseinrichtung dazu vorgesehen und eingerichtet sein, ein Aerosol zu bilden und durch die Düse auszutragen.

Bevorzugt ist der Fluid-Auftragseinrichtung eine Dosiervorrichtung zugeordnet. Die Dosiervorrichtung kann der Fluid-Auftragseinrichtung vorgeschaltet oder in die Fluid-Auftragseinrichtung integriert sein. Bevorzugt umfasst die Dosiervorrichtung mindestens ein bedarfsweise steuerbares (Dosier-)Ventil. Der Fluid-Auftragseinrichtung bzw. der Dosiervorrichtung kann das Behandlungsfluid über eine Zuführleitung, insbesondere Druckleitung, zugeführt werden. Die Zuführleitung kann an einen Vorratsbehälter für das Behandlungsfluid angeschlossen sein. In der Zuführleitung ist regelmäßig eine Förderpumpe angeordnet. Bevorzugt ist die Förderpumpe nahe dem Vorratsbehälter in die Zuführleitung eingefügt.

Die Betätigung der Fluid-Auftragseinrichtung bzw. die Steuerung der Dosiervorrichtung kann elektrisch oder pneumatisch erfolgen. Bevorzugt ist die Fluid-Auftragseinrichtung bzw. die Dosiervorrichtung über eine Druckluftleitung an eine Druckluftquelle angeschlossen. Die Druckluftleitung kann mit einem elektrisch betätigbaren bzw. steuerbaren (Dosier-)Ventil verbunden sein. Hierzu kann einem Druckluft-Eingang der Dosiervorrichtung bzw. dem Durchluft-Anschluss der Fluid-Auftragseinrichtung ein elektrisch betätigbares Ventil zugeordnet bzw. nachgeschaltet sein. Bevorzugt ist das (Dosier-)Ventil in die Dosiervorrichtung integriert.

Die Förderung des Poliermittels aus dem Vorratsbehälter über die Zuführleitung, insbesondere über die Druckleitung, zur Fluid-Auftragseinrichtung bzw. Dosiervorrichtung hin kann auch pneumatisch erfolgen. In diesem Fall kann der Vorratsbehälter mit Druckluft beaufschlagt und mit der Druckluftleitung über einen Druckregler verbunden sein.

Nach einer vorteilhaften Ausgestaltung wird vorgeschlagen, dass mindestens eine Düsenöffnung der Düse hin zu dem (bzw. zu einem der) Krümmungsbereich(e) des Bürstenbands ausgerichtet ist. Bevorzugt ist die Düse in der Art eines Sprührohres, insbesondere mit mindestens einer lateralen Düsenöffnung, gebildet. Besonders bevorzugt ist mindestens eine Düsenöffnung in einer Mantelfläche des Sprührohres gebildet und hin zu dem Bürstenband ausgerichtet. Bevorzugt überspannt die Düse, insbesondere das Sprührohr, zumindest einen Teilbereich einer Bürstenband-Breite des Bürstenbands.

Die Anordnung der Düse im Krümmungsbereich hat insbesondere den Vorteil, dass das Behandlungsfluid auch in Spalte zwischen den Borsten bzw. BorstenEinheiten des Bürstenbands eingebracht bzw. eindringen kann. Hierdurch kann in vorteilhafter Weise eine sehr gute und innige Benetzung der Borsten bzw. Borsten-Einheiten erfolgen. Ein Auftrag des Behandlungsfluides im Krümmungsbereich ermöglicht somit insbesondere, dass in Umfangsrichtung des Bürstenbands betrachtet zwischen einer Auftragsstelle im Krümmungsbereich und einem Kontaktbereichsanfang des geraden Kontaktbereichs, des Bürstenbands die Benetzung des Bürstenbands mit dem Behandlungsfluid im Wesentlichen bzw. nahezu vollständig erhalten bleibt. Dies bedeutet mit anderen Worten insbesondere, dass das Auftragen im Krümmungsbereich dazu beiträgt, Verluste des Behandlungsfluides zu minimieren oder sogar zu vermeiden, so dass auch hin zum Kontaktbereichsende des geraden Kontaktbereichs noch Behandlungsfluid auf dem bzw. in dem Bürstenband vorhanden sein kann. Die Anordnung der Düse im Krümmungsbereich kann insbesondere den Vorteil haben, dass zumindest ein Teil des Behandlugnsfluides auch hin zum Kantenband abgegeben wird, also insbesondere auch direkt das Kantenband und/oder ein Spalt zwischen Kantenband und Bürstenband (nahe des Kontaktbereichs beider miteinander) erreicht.

Nach einer vorteilhaften Ausgestaltung wird vorgeschlagen, dass die Vorrichtung mindestens eine Stelleinrichtung umfasst. Das Bürstaggregat ist hierbei mittels der Stelleinrichtung hin zu und weg von dem Werkstück bewegbar bzw. zustellbar.

Bevorzugt hat die Vorrichtung zwei Bürstaggregate mit jeweils einem Bürstwerkzeug. Darüber hinaus kann das Bürstaggregat auch einen das Bürstwerkzeug im Betrieb antreibenden Antriebsmotor umfassen. Weiter bevorzugt hat die Vorrichtung zwei Stelleinrichtungen, die jeweils einem Bürstaggregat zugeordnet sind. Das Bürstwerkzeug ist bevorzugt ein Bürstenband. Je nach Beschaffenheit des Bürstenbands, d. h. beispielsweise je nach Dichte der Borsten des Bürstenbands und/oder je nach Materialauswahl der Borsten bzw. Bürsten des Bürstenbands, kann das Bürstenband besser zum Entfernen von Trennmittel und/oder besser zum Polieren des Kantenbands geeignet sein.

Bevorzugt ist die Beschaffenheit des Bürstenbands so gestaltet, dass dieses sowohl zum Entfernen von Trennmittel, als auch zum Polieren zumindest eines Teilbereichs einer sichtbaren Oberfläche des Kantenbands geeignet und bestimmt ist. Insbesondere ist das Bürstwerkzeug keine (reine) Polierbürste, Polierschwabbel, Polierscheibe, Polierband oder dergleichen. Solche reinen Polierwerkzeuge sind insbesondere zum effizienten und vollständigen Entfernen des Trennmittels nicht geeignet. Demnach wendet sich die hier vorgeschlagene Lösung insbesondere von solchen reinen Polierwerkzeugen explizit ab. Bevorzugt umfasst das Bürstwerkzeug, insbesondere das Bürstenband, eine Mehrzahl unterschiedlicher Borsten bzw. Borsteneinheiten, wobei eine einzelne Borste bzw. Borsteneinheit z. B. nach Art eines Lappens bzw. einer Lamelle gestaltet ist und in Richtung entlang des Bürstwerkzeugs mehrere verschiedene Lappen/Lamellen (bezüglich Material, Oberfläche und/oder Steifigkeit) hintereinander vorgesehen sind. Die Borsteneinheiten und/oder Lamellen umfassen bevorzugt mindestens eine Ausgestaltung aus der folgenden Gruppe: Sisalgewebe, Filz, Baumwollstoff, Vlies, Tuch, Leder und/oder Schaumstoff. Besonders bevorzugt sind zwischen den Borsteneinheiten bzw. Lamellen Spalte vorgesehen. Die Borsten bzw. Borsteneinheiten sind bevorzugt auf einem Trägerband angeordnet.

Besonders bevorzugt sind die Borsten bzw. Borsteneinheiten auf dem Trägerband aufgeklebt. Das Trägerband kann in vorteilhafter Weise mit einem Zahnriemen gebildet sein. Die (nach innen gerichteten) Zähne des Zahnriemens können zum Antreiben des Bürstenbands in ein entsprechendes Zahn-Profil auf der Manteloberfläche einer Antriebsrolle und/oder einer Spannrolle eingreifen. Wenn das Trägerband bzw. der Riemen des Bürstenbands als Zahnriemen ausgebildet ist, hat dies insbesondere den Vorteil, dass ein ungewolltes Durchrutschen des Bürstenbands vermeidbar ist, insbesondere bei geringer Riemenspannung. Damit ermöglicht die Ausbildung des Trägerbands als Zahnriemen in vorteilhafter Weise ein gleichmäßiges Bearbeitungsergebnis.

Ganz besonders bevorzugt ist ein Bürstenband, das in Umfangsrichtung betrachtet eine der folgenden, sich entlang des Umfangs wiederholenden, Abfolgen von Borsteneinheiten hat: Lappen bzw. Lamelle, Sisalgewebe, Filz; (oder) Lappen bzw. Lamelle, Filz, Sisalgewebe. Hierbei kann ein Tuch zum Bilden der Lamelle dienen. Das Tuch in der Lamelle sorgt insbesondere für eine schnelle Aufnahme des zuvor aufgebrachten Reinigungsmittels. Der Sisal dient insbesondere zum Polieren des Kantenbandes. Das hier vorgestellte Bürstenband hat den besonderen Vorteil, dass es eine hohe Stabilität beim Rotieren in dem Bürstwerkzeug bietet. Das Bürstenband ermöglicht, insbesondere aufgrund der hier vorgeschlagenen Abfolge und/oder Ausgestaltung der Borsteneinheiten, eine hohe Laufruhe und eine geringe Geräuschemission.

Das mindestens eine Bürstaggregat ist vorzugsweise mittels der Stelleinrichtung hin zu und weg von dem Werkstück bewegbar. Bevorzugt ist das Bürstaggregat mittels der Stelleinrichtung translatorisch und/oder rotatorisch bewegbar, z. B. höhenverstellbar und/oder verschwenkbar. Die Stelleinrichtung bietet insbesondere den Vorteil, dass die Position des Bürstaggregats in Relation zu der zu bearbeitenden Werkstückoberfläche kontinuierlich nachgeführt bzw. angepasst werden kann. Somit kann die Stelleinrichtung dazu dienen, Toleranzen und/oder lokale Eigenschaften des Werkstücks, z. B. Dickentoleranzen einer Möbelplatte, zu berücksichtigen und ggf. sogar auszugleichen.

Bevorzugt ist das Bürstaggregat mittels der Stelleinrichtung translatorisch bewegbar. Dadurch kann die Stelleinrichtung eine Höhenverstellung des Bürstaggregats bereitstellen. Um die translatorische Bewegung zu ermöglichen, hat die Stelleinrichtung bevorzugt mindestens einen Spindeltrieb und/oder mindestens eine, insbesondere elektronisch antreibbare, Gewindespindel bzw. Bewegungsschraube oder dergleichen.

Nach einer vorteilhaften Ausgestaltung wird vorgeschlagen, dass die Vorrichtung zwei Bürstaggregate hat, wobei die Bürstwerkzeuge der Bürstaggregate zur Durchlaufrichtung unterschiedlich ausgerichtet sind. Bevorzugt sind die Bürstwergkzeuge windschief zueinander ausgerichtet. Eine solche Ausrichtung der Bürstwerkzeuge kann ein paralleles bzw. gleichzeitiges Entfernen von Trennmittel von Teilbereichen einer oberen und unteren Breitseite des Werkstücks und zudem ein paralleles bzw. gleichzeitiges Bearbeiten, insbesondere Polieren, zumindest eines Teilbereichs einer sichtbaren Oberfläche eines an einer Schmalseite des Werkstücks angebrachten Kantenbands ermöglichen.

Es wird zudem vorgeschlagen, dass das Bürstaggregat eine Schwenkeinrichtung, insbesondere mindestens ein Gelenk, zum Verschwenken des Bürstwerkzeugs hat, wobei das Bürstwerkzeug in mindestens einer verschwenkten Position fixierbar ist. Bevorzugt ist die Schwenkeinrichtung so gestaltet, dass das Bürstwerkzeug in mindestens zwei (orthogonal zueinander stehenden) Ebenen verschwenkt werden kann. Insbesondere ist die Schwenkeinrichtung eine sogenannte Zwei-Achsen-Schwenkeinrichtung, die ein Verschwenken um zwei (senkrecht zueinander ausgerichtete und/oder sich schneidende) Achsen erlaubt. Die Schwenkeinrichtung kann mit Fixiermitteln, z. B. Schrauben, Klemmen, Bolzen, Splinten oder dergleichen, zum Fixieren des Bürstwerkzeugs in der gewünschten, verschwenkten Position ausgeführt sein.

Weiterhin ist vorteilhaft, wenn das Bürstwerkzeug mindestens ein zwischen einer Antriebsrolle und einer Spannrolle geführtes Bürstenband hat. Die Spannrolle dient dem Spannen des Bürstenbands. Bevorzugt sind die Antriebsrolle und die Spannrolle an einer gemeinsamen (länglichen) Platte bzw. einem Rahmen des Bürstaggregats gehalten. Bevorzugt ist die Spannrolle federvorgespannt und kann in Relation zu der Antriebsrolle translatorisch bewegt werden. Hierdurch kann in besonders vorteilhafter Weise ein sehr schnelles Auswechseln des Bürstenbands erfolgen.

Nach einer vorteilhaften Ausgestaltung wird vorgeschlagen, dass das Bürstenband, in Umfangsrichtung des Bürstenbands betrachtet, (nur) teilweise mit nach außen weisenden Borsten gebildet ist. Bevorzugt ist das Bürstenband jedoch in Umfangsrichtung des Bürstenbands betrachtet, vollständig mit nach außen weisenden Borsten gebildet. Besonders bevorzugt ist das Bürstenband quer zu seiner Umfangsrichtung mehrreihig mit nach außen weisenden Borsten gebildet. Weiter bevorzugt sind die Borsten in Relation zu dem Bürstenband schräg (jedoch nicht senkrecht) ausgerichtet.

Gemäß einer vorteilhaften Ausgestaltung ist das Bürstaggregat so hin zu dem Werkstück bewegbar, dass das Bürstwerkzeug zumindest teilweise sowohl mit einer Breitseite des Werkstücks, als auch mit dem an der Schmalseite aufgebrachten Kantenband in (unmittelbaren) Kontakt gelangt. Eine solche Bewegung kann sich daraus ergeben, dass das Bürstwerkzeug des Bürstaggregats mittels der Schwenkeinrichtung zur Durchlaufrichtung verschwenkt (und in der verschwenkten Position fixiert) und das Bürstaggregat mittels der Stelleinrichtung (translatorisch) an das Werkstück (von unten nach oben bzw. von oben nach unten) herangefahren wird. Ein solches Bewegen des Bürstaggregats hat den Vorteil, dass das so an das Werkstück herangefahrene Bürstwerkzeug es ermöglicht, zusätzlich und/oder parallel zum Entfernen des Trennmittels, zumindest einen Teilbereich der sichtbaren Oberfläche des Kantenbands zu bearbeiten, insbesondere zu polieren.

Die Vorrichtung kann zusätzlich zu der hier vorgestellten Fluid-Auftragseinrichtung mindestens eine Poliermittel-Zugabe-Einrichtung aufweisen. Diese kann dazu eingerichtet und bestimmt sein, das Bürstwerkzeug mit einem Poliermittel, insbesondere einer Poliermasse, in Kontakt zu bringen. Das Poliermittel kann hierbei ein Hartwachs oder ein (zäh-) flüssiges oder pastöses Poliermittel sein. Beispielsweise kann ein Hartwachs gegen das Bürstwerkzeug (feder-) vorgespannt sein und/oder ein flüssiges oder pastöses Poliermittel kann auf das Bürstwerkzeug aufgesprüht werden.

Die hier vorgestellte Vorrichtung, insbesondere das mindestens eine Bürstaggregat, die Fluid-Auftragseinrichtung und/oder die Stelleinrichtung kann bzw. können zur Automatisierung der Nachbearbeitung des mindestens einen plattenförmigen Werkstücks mit einer Programmsteuerung (Gesamtsteuerung) der das Werkstück im Durchlauf bearbeitenden Maschine (Durchlaufmaschine), insbesondere über Datenleitungen und/oder Funkverbindungen, verbunden bzw. verknüpft sein. Alternativ oder kumulativ kann die Vorrichtung eine eigene elektronische Steuereinheit (ECU) aufweisen. Dies kann dazu beitragen, dass die Vorrichtung auch als Nachrüst-Komponente in eine bestehende Durchlaufmaschine einfach integriert werden kann. Die elektronische Steuereinheit der Vorrichtung kann ggf. dazu vorgesehen und eingerichtet sein, Daten mit der Programmsteuerung der Durchlaufmaschine auszutauschen und/oder Daten von dieser zu beziehen.

Die Vorrichtung kann mit mindestens einem Sensor zum Erfassen eines Betriebspunktparameters ausgestattet sein. Ein solcher Betriebspunktparameter ist repräsentativ für den jeweiligen Betriebszustand der Vorrichtung und/oder der Durchlaufmaschine. Bevorzugte Betriebspunktparameter sind die (lokale) Dicke des zu bearbeitenden Werkstücks, insbesondere die lokale Plattendicke einer Möbelplatte, die Temperatur einer Klebefuge und/oder des Kantenbands, das Vorhandensein eines Werkstücks im Bereich der Vorrichtung oder dergleichen.

Beispielsweise kann als Sensor ein Mitnehmer bzw. eine Mitnehmer-Rolle dienen, der bzw. die dazu vorgesehen und eingerichtet ist, eine lokale Dicke des Werkstücks zu erfassen. Die lokale Dicke des Werkstücks wird bevorzugt (direkt) vor dem Eintritt des Werkstücks in die Vorrichtung gemessen, so dass die Höhe des mindestens einen Bürstaggregats an die lokale Position der Oberseite bzw. Unterseite des zu bearbeitenden Werkstücks angepasst werden kann. Alternativ oder kumulativ kann die Vorrichtung einen Sensor aufweisen, der dazu vorgesehen und eingerichtet ist, das Vorhandensein eines Werkstücks im Bereich der Vorrichtung zu erfassen bzw. zu detektieren. Hierzu kann beispielsweise eine Lichtschranke oder dergleichen dienen.

Bevorzugt ist die elektronische Steuereinheit der Vorrichtung dazu vorgesehen und eingerichtet, die Vorrichtung in Abhängigkeit zumindest eines erfassten Betriebspunktparameters zu betätigen. Die Steuereinheit kann beispielsweise die Vorrichtung (nur) einschalten, wenn das Vorhandensein eines Werkstücks im Bereich der Vorrichtung detektiert wurde. Bevorzugt ist die Steuereinheit dazu eingerichtet, die Fluid-Auftragseinrichtung (nur) dann zu betätigen bzw. einzuschalten, wenn das Vorhandensein eines Werkstücks im Bereich der Vorrichtung detektiert wurde und/oder eine hohe Temperatur der Klebefuge und/oder des Kantenbands gemessen wurde. Alternativ oder kumulativ kann die Steuereinheit dazu eingerichtet sein, das mindestens eine Bürstaggregat mittels der Stelleinrichtung in Abhängigkeit von einer lokalen Werkstück-Dicke hin zu oder weg von dem Werkstück zu bewegen.

Weiterhin kann das Bürstaggregat zur Kraft- und/oder Drehmomentübertragung zwischen dem Antriebsmotor und dem Bürstwerkzeug eine Kupplung umfassen. Die Kupplung kann dazu vorgesehen und eingerichtet sein, eine gedämpfte, insbesondere drehschwingungsgedämpfte, Kraft- und/oder Drehmomentübertragung bereitzustellen und/oder im Betrieb auftretende Stöße zumindest teilweise aufzunehmen. Bevorzugt ist die Kupplung eine Klauenkupplung. Besonders bevorzugt weist die Klauenkupplung einen elastischen Zahnkranz auf.

Gemäß einem weiteren Aspekt wird ein Verfahren zum Bearbeiten mindestens eines plattenförmigen Werkstücks im Durchlauf vorgeschlagen. Das Verfahren wird mit einer Vorrichtung zur Nachbearbeitung durchgeführt, die mindestens ein Bürstaggregat mit mindestens einem Bürstwerkzeug und mindestens eine Fluid-Auftragseinrichtung umfasst, wobei das Bürstwerkzeug mindestens ein Bürstenband hat, wobei das Bürstenband einen geraden Kontaktbereich und mindestens einen Krümmungsbereich hat und wobei die Fluid-Auftragseinrichtung mindestens eine Düse hat, die zum Austragen eines Behandlungsfluides vorgesehen und eingerichtet ist. Das Verfahren umfasst zumindest die folgenden Schritte:
a) Auftragen des Behandlungsfluides auf das (rotierende) Bürstenband in einem Krümmungsbereich des Bürstenbands,
b) Aufbringen des Behandlungsfluides zumindest auf einen Teilbereich einer Breitseite des Werkstücks mittels des Bürstenbands, wobei das Bürstenband das Werkstück mit dem geraden Kontaktbereich kontaktiert,
wobei das Bürstenband, in Umfangsrichtung des Bürstenbands betrachtet, zwischen einer Auftragsstelle des Behandlungsfluides auf das Bürstenband in dem Krümmungsbereich und einem Kontaktbereichsende des geraden Kontaktbereichs eine Wegstrecke durchläuft und wobei das Behandlungsfluid über zumindest die Hälfte der Wegstrecke fließfähig bleibt.

Dies bedeutet mit anderen Worten insbesondere, dass das Behandlungsfluid (beziehungsweise dessen flüssige und/oder flüchtige Bestandteile) über zumindest die Hälfte der Wegstrecke im Wesentlichen nicht verdunstet. Bevorzugt erfolgt das Aufbringen des Behandlungsfluides mittels des Bürstenbands in Schritt b) sowohl auf einen Teilbereich einer Breitseite des Werkstücks, als auch auf eine sichtbare Oberfläche, insbesondere einen Radius, des Kantenbands.

Gemäß einem weiteren Aspekt wird ein Verfahren zum Bearbeiten mindestens eines plattenförmigen Werkstücks im Durchlauf vorgeschlagen. Das Verfahren umfasst zumindest die folgenden Schritte:
a) Aufbringen eines Trennmittels zumindest auf einen Teilbereich einer Breitseite des Werkstücks,
b) Befestigen eines Kantenbands an mindestens einer Schmalseite des Werkstücks,
c) Entfernen des Trennmittels mit einer Vorrichtung zur Nachbearbeitung, die mindestens ein Bürstaggregat mit mindestens einem Bürstwerkzeug und mindestens eine Fluid-Auftragseinrichtung umfasst, wobei das Bürstwerkzeug mindestens ein, insbesondere zwischen einer Antriebsrolle und einer Spannrolle geführtes, Bürstenband hat, wobei das Bürstenband einen geraden Kontaktbereich und mindestens einen Krümmungsbereich hat und wobei die Fluid-Auftragseinrichtung mindestens eine Düse hat, die zum Austragen eines Behandlungsfluides vorgesehen und eingerichtet ist.

Die vorangehend angedeutete Reihenfolge der Verfahrensschritte ergibt sich bei einem regulären Betrieb einer ein Werkstück im Durchlauf bearbeitenden Maschine. Die Verfahrensschritte a) bis c) können kontinuierlich wiederholt ausgeführt werden. Die Verfahrensschritte a) bis c) können zumindest teilweise auch zeitlich parallel durchgeführt bzw. wiederholt werden.

Bevorzugt erfolgt das Aufbringen des Trennmittels in Schritt a) mittels mindestens einer Sprüheinrichtung, insbesondere einer Düse, die besonders bevorzugt im Einlaufbereich einer ein Werkstück im Durchlauf bearbeitenden Maschine angeordnet ist. Insbesondere wird das Trennmittel auf einen dem zu befestigenden Kantenband zugeordneten Randbereich der oberseitigen und/oder unterseitigen Breitseite des Werkstücks aufgebracht. Unter einem Trennmittel wird hier ein (flüssiges) Mittel verstanden, das ein Anhaften von adhäsiven Stoffen, wie z. B. Klebstoffen, geschmolzenem Kunststoff oder dergleichen, an einer mit dem Trennmittel benetzten Oberfläche verhindert. Durch dieses flüssige Trennmittel wird verhindert, dass bei einer Kantenbeschichtung der durchlaufenden Platte seitlich austretende Leim- oder Klebstoffreste an der Oberfläche der Platte anhaften, so dass eine nachträgliche Säuberung ermöglicht wird. Die hier vorgeschlagenen Vorrichtungen eignen sich insbesondere auch für Trennmittel, die eine hohe Verdunstungszahl haben und damit lange haften bleiben bzw. auch teilweise mit Spänen verkleben.

Nach einer vorteilhaften Ausgestaltung wird vorgeschlagen, dass in Schritt b) das Kantenband auf die mindestens eine Schmalseite geklebt wird, wobei das aufgebrachte Trennmittel ein Anhaften des Klebers auf der Breitseite des Werkstücks verhindert und wobei in Schritt c) das Behandlungs-Fluid in dem Krümmungsbereich auf das Bürstenband aufgebracht wird. Bevorzugt erfolgt das Befestigen des Kantenbands in Schritt b) mittels eines Wärmeeintrags bzw. einer thermischen Behandlung, beispielsweise mittels mindestens eines Laserstrahls oder mittels Plasmastrahlen. Weiter bevorzugt erfolgt in Schritt b) (kumulativ) ein Andrücken des Kantenbands an die Schmalseite des Werkstücks mittels einer Andruckrolle.

Nach einer vorteilhaften Ausgestaltung wird vorgeschlagen, dass in Schritt c) das Entfernen des Trennmittels mittels einer hier vorgeschlagenen Vorrichtung erfolgt. Bevorzugt erfolgt in Schritt c) sowohl ein Entfernen des Trennmittels von mindestens einer Breitseite des Werkstücks, als auch ein Bearbeiten, insbesondere Polieren, zumindest eines Teilbereichs einer sichtbaren Oberfläche des (Kunststoff-) Kantenbands. Besonders bevorzugt umfasst die Vorrichtung zur Nachbearbeitung auch mindestens eine Stelleinrichtung, wobei das Bürstaggregat mittels der Stelleinrichtung hin zu und weg von dem Werkstück bewegt werden kann.

Bevorzugt erfolgt nach Schritt b) und vor Schritt c) ein Abtragen der quer zur Längserstreckung des Kantenbandes vorhandenen Überstände des Kantenbands. Dies kann mittels mindestens eines Spanwerkzeugs, wie z. B. eines (Kanten-) Fräsers, Ziehklingen oder dergleichen, erfolgen.

Die vorstehend im Zusammenhang mit der Vorrichtung erörterten Details, Merkmale und vorteilhaften Ausgestaltungen können entsprechend auch bei den hier vorgestellten Verfahren auftreten und umgekehrt. Insoweit wird auf die dortigen Ausführungen zur näheren Charakterisierung der Merkmale vollumfänglich Bezug genommen.

Nach einem weiteren Aspekt wird eine (nicht manuelle oder händische bzw. eine automatisierte) Verwendung mindestens eines Behandlungsfluides zumindest zum Entfernen eines Trennmittels von zumindest einer Breitseite eines plattenförmigen Werkstücks oder von einem an mindestens einer Schmalseite des Werkstücks befestigten Kantenband oder zum Polieren zumindest eines Teilbereichs einer sichtbaren Oberfläche des Kantenbands vorgeschlagen, wobei das Behandlungsfluid in einen Krümmungsbereich eines Bürstenbands aufgebracht wird.

Nach einemvorteilhaften Aspekt wird eine (nicht manuelle oder händische) Verwendung mindestens eines Bürstaggregats mit mindestens einem Bürstwerkzeug zum (automatischen) Entfernen eines Trennmittels von zumindest einer Breitseite eines plattenförmigen Werkstücks, insbesondere Möbelstücks, oder von einem an mindestens einer Schmalseite des Werkstücks befestigten (Kunststoff-) Kantenband vorgeschlagen, wobei das Bürstwerkzeug zum Entfernen des Trennmittels mindestens ein Bürstenband hat.

Bevorzugt wird im Zusammenhang mit den hier vorgestellten Verwendungen eine hier vorgeschlagene Vorrichtung, insbesondere innerhalb einer ein Werkstück im Durchlauf bearbeitenden Maschine, verwendet. Weiter bevorzugt wird das mindestens eine Bürstaggregat sowohl zum Entfernen des Trennmittels als auch zum Polieren des Kantenbands verwendet.

Die vorstehend im Zusammenhang mit der Vorrichtung und/oder den Verfahren erörterten Details, Merkmale und vorteilhaften Ausgestaltungen können entsprechend auch bei den hier vorgestellten Verwendungen auftreten und umgekehrt. Insoweit wird auf die dortigen Ausführungen zur näheren Charakterisierung der Merkmale vollumfänglich Bezug genommen.

Die Erfindung, sowie das technische Umfeld werden nachfolgend anhand der Figuren näher erläutert. Es ist darauf hinzuweisen, dass die Erfindung durch die gezeigten Ausführungsbeispiele nicht beschränkt werden soll. Insbesondere ist, soweit nicht explizit anders dargestellt, auch möglich, Teilaspekte der in den Figuren erläuterten Sachverhalte zu extrahieren und mit anderen Bestandteilen und/oder Erkenntnissen aus anderen Figuren und/oder der vorliegenden Beschreibung zu kombinieren. Es zeigen schematisch:
- Fig. 1:: eine ein Werkstück im Durchlauf bearbeitende Maschine,
- Fig. 2:: eine Seitenansicht einer Vorrichtung zur Nachbearbeitung mindestens eines plattenförmigen Werkstücks,
- Fig. 3:: ein Bürstaggregat,
- Fig. 4:: eine perspektivische Ansicht einer Vorrichtung zur Nachbearbeitung mindestens eines plattenförmigen Werkstücks, und
- Fig. 5:: eine weitere perspektivische Ansicht einer Vorrichtung zur Nachbearbeitung mindestens eines plattenförmigen Werkstücks,
- Fig. 6:: eine perspektivische Ansicht eines Bürstaggregats,
- Fig. 7:: eine Veranschaulichung eines Bürstenbands,
- Fig. 8:: eine perspektivische Detailansicht des Bürstaggregats aus Fig. 6,
- Fig. 9:: eine weitere perspektivische Detailansicht des Bürstaggregats aus Fig. 6, und
- Fig. 10: eine Explosionsansicht einer Kupplung, die in einer hier vorgeschlagenen Vorrichtung verwendet werden kann.

Fig. 1 zeigt schematisch eine ein plattenförmiges Werkstück 2 im Durchlauf bearbeitende Maschine 5. Das plattenförmige Werkstück 2 ist hier beispielhaft eine Möbelplatte. An der Schmalseite 3 des Werkstücks 2 wird mittels der Maschine 5 ein Kantenband 4 angebracht. Hierzu durchläuft das Werkstück 2 die Maschine 5 in einer Durchlaufrichtung 6, wobei die Maschine 5 hier beispielhaft zwei Förderbänder 20 hat, zwischen denen das Werkstück 2 fortschreitend im Durchlauf bewegbar ist. In der Durchlaufrichtung 6 betrachtet wird zunächst ein Trennmittel 17 mittels Sprüheinrichtungen 19 auf die Breitseiten 16 des plattenförmigen Werkstücks 2 aufgebracht. Das Trennmittel 17 soll ein Anhaften von adhäsiven Mitteln, beispielsweise eines Klebstoffs, auf den Breitseiten 16 des Werkstücks 2 verhindern. Ein adhäsives Mittel wird jedoch regelmäßig auf den Schmalseiten 3 des Werkstücks 2 benötigt, um das Kantenband 4 stoffschlüssig mit dem Werkstück 2 zu verbinden.

In der Durchlaufrichtung 6 betrachtet, sind dem Trennmittelauftrag mittels der Sprüheinrichtungen 19 verschiedene, das Werkstück 2 im Durchlauf bearbeitende, Bearbeitungsstationen nachgeordnet. Zunächst werden die noch unbeschichteten Kanten an der Schmalseite 3 des Werkstücks 2 mit Formatfräsern 23 bearbeitet. Nachfolgend wird mittels einer Andruckrolle 24 ein beispielsweise zuvor erwärmtes Kantenband 4 an die Schmalseite 3 des Werkstücks 2 angedrückt, wobei eine stoffschlüssige Verbindung des Kantenbands 4 mit der Schmalseite 3 des Werkstücks 2 vorzugsweise durch Laser- oder Plasmastrahlen erfolgt, mit denen das beispielhaft zumindest einseitig klebfähige Kantenband 4 bis zur Klebeaktivierung erwärmt werden kann.

Um Unebenheiten des Werkstücks 2 berücksichtigen zu können, wird das Kantenband 4 in der Regel mit einem nach oben und unten über das Werkstück 2 hinausragenden Überstand an der Schmalseite 3 befestigt. Dieser Überstand wird anschließend zunächst grob, mittels Kappeinrichtungen 21, wie beispielsweise Kappsägen, und anschließend präzise, mittels Spanwerkzeugen 7, insbesondere mittels Kantenfräsern, die in Abhängigkeit der lokalen Dicke (Höhe) des Werkstücks 2 nachgeführt werden, entfernt bzw. abgetragen.

Nach dem Abtragen der quer zur Längserstreckung des Kantenbandes 4 vorhandenen Überstände des Kantenbands 4 erfolgt ein Entfernen des Trennmittels 17 von dem Werkstück 2. Hierzu dient eine Vorrichtung 1 zur Nachbearbeitung des Werkstücks 2, wobei die Vorrichtung 1 gemäß der Darstellung nach Fig. 1 in der das Werkstück 2 im Durchlauf bearbeitenden Maschine 5 und in Durchlaufrichtung 6 betrachtet nachfolgend zu dem Spanwerkzeug 7 der Maschine 5 angeordnet ist. Es ist gezeigt, dass die Vorrichtung 1 zwei Bürstaggregate 8 mit jeweils einem Bürstwerkzeug 9 und zwei Stelleinrichtungen 10 umfasst. Somit ist jedes Bürstaggregat 8 mittels der zugeordneten Stelleinrichtung 10 hin zu und weg von dem Werkstück 2 (translatorisch) bewegbar.

Die Stelleinrichtungen 10 stehen mit einem Steueraggregat 25 in Wirkverbindung. Die Stelleinrichtungen 10 sind hier beispielhaft mittels Gewindespindeln bzw. Bewegungsschrauben gebildet, entlang derer sich die Bürstaggregate 8 (unabhängig voneinander) nach oben oder unten bewegen können. Um eine solche Bewegung der Bürstaggregate 8 vorgeben zu können, ist das Steueraggregat 25 hier mit zwei jeweils eine Gewindespindel antreibende Elektromotoren und einer elektronischen Steuereinheit gebildet.

In Fig. 1 ist zu erkennen, dass die Bürstwerkzeuge 9 der Bürstaggregate 8 zur Durchlaufrichtung 6 unterschiedlich (windschief) ausgerichtet sind. Um diese unterschiedliche Ausrichtung zu erreichen, ist jedes Bürstaggregat 8 mit einer Schwenkeinrichtung 11 ausgeführt. Es ist auch gezeigt, dass jedes Bürstaggregat 8 mit einem elektronischen Antriebsmotor 22 und jedes hierdurch angetriebene Bürstwerkzeug 9 mit einem Bürstenband 14 ausgeführt ist. Je nach Beschaffenheit und Ausrichtung des Bürstenbands 14, kann das Bürstenband 14 gleichzeitig zum Entfernen des Trennmittels 17 und zum Polieren des Kantenbands 4 genutzt werden.

Fig. 2 zeigt schematisch eine Seitenansicht einer Vorrichtung 1 zur Nachbearbeitung mindestens eines plattenförmigen Werkstücks 2. In einem Teilbereich 18 (Randbereich) der Breitseiten 16 des Werkstücks 2 ist das Trennmittel 17, welches sowohl auf die obere, als auch auf die untere Breitseite 16 aufgetragen ist, zu erkennen. Auf der Schmalseite 3 des Werkstücks 2 ist ein Kantenband 4 befestigt.

Gemäß der Darstellung nach Fig. 2 ist die Vorrichtung 1 mit zwei Bürstaggregaten 8 und zwei Stelleinrichtungen 10 gebildet. Die Stelleinrichtungen 10 dienen hier der Höheneinstellung der Bürstaggregate 8, so dass diese möglichst exakt an die zu bearbeitende Oberfläche des Werkstücks 2 herangefahren werden können. Die Bürstaggregate 8 sind mit Antriebsmotoren 22 und Bürstwerkzeugen 9 gebildet, wobei die Bürstenwerkzeuge 9 jeweils ein angetriebenes Bürstenband 14 haben. Die Bürstenbänder 14 sind zum Entfernen des Trennmittels 17 mit Borsten 15 ausgeführt.

In Fig. 2 ist zu erkennen, dass jedes Bürstaggregat 8 eine Schwenkeinrichtung 11 zum Verschwenken des Bürstwerkzeugs 9 hat, wobei das Bürstwerkzeug 9 in mindestens einer verschwenkten Position fixierbar ist. Somit können die Bürstwerkzeuge 9 sehr variabel in Bezug auf das zu bearbeitende Werkstück 2 ausgerichtet werden. Je nach Ausrichtung des Bürstwerkzeugs 9 und in Abhängigkeit von der Beschaffenheit der Bürstenbänder 14 (Dichte der Borsten 15), kann gleichzeitig ein Entfernen von Trennmittel 17 und zumindest teilweise auch ein Polieren der sichtbaren Bereiche des Kantenbands 4 erfolgen.

Fig. 3 zeigt schematisch ein Bürstaggregat 8, wobei der Blick hier von vorne auf das eine Bürstwerkzeug 9 des Bürstaggregats 8 gerichtet ist. Das Bürstwerkzeug 9 hat ein zwischen einer Antriebsrolle 12 und einer Spannrolle 13 geführtes Bürstenband 14. Die Antriebsrolle 12 ist mit einem elektronischen Antriebsmotor 22 verbunden. Es ist beispielhaft gezeigt, dass das Bürstenband 14 in Umfangsrichtung des Bürstenbands 14 betrachtet nur teilweise mit nach außen weisenden Borsten 15 gebildet ist. Zudem ist auch eine Schwenkeinrichtung 11 zum Verschwenken des Bürstwerkzeugs 9 (mittels verdeckten Kanten) eingezeichnet.

Fig. 4 zeigt schematisch eine perspektivische Ansicht einer Vorrichtung 1 zur Nachbearbeitung mindestens eines plattenförmigen Werkstücks 2. Der Blick ist hier seitlich und von vorne auf die Vorrichtung 1 gerichtet. Es sind zwei Bürstaggregate 8 zu erkennen, die jeweils ein mit einem Antriebsmotor 22 verbundenes Bürstwerkzeug 9 haben. Die Bürstenbänder 14 wurden hier zur Veranschaulichung der Ausgestaltung der Antriebsrollen 12 und der Spannrollen 13 weggelassen. Beide Bürstwerkzeuge 9 sind mittels Schwenkeinrichtungen 11 verschwenkt und so fixiert, dass die Bürstwerkzeuge 9 in Bezug auf eine Durchlaufrichtung 6 eines zu bearbeitenden Werkstücks 2 unterschiedlich ausgerichtet sind. Zudem ist zu erkennen, dass die Bürstaggregate 8 mittels Stelleinrichtungen 10 in ihrer Höhe verstellbar bzw. verfahrbar sind.

Fig. 5 zeigt schematisch eine weitere perspektivische Ansicht einer Vorrichtung 1 zur Nachbearbeitung mindestens eines plattenförmigen Werkstücks 2. In Fig. 5 ist der Blick von hinten auf die Vorrichtung 1 gerichtet. Somit sind die zwei Stelleinrichtungen 10 der Vorrichtung 1 und die zwei Schwenkeinrichtungen 11 der zwei Bürstaggregate 8 gut zu erkennen. Die Schwenkeinrichtungen 11 sind dazu eingerichtet und bestimmt, die Bürstwerkzeuge 9 in fixierbaren Positionen, windschief zueinander ausrichten zu können. Die Ausrichtung der Bürstwerkzeuge 9 mittels der Schwenkeinrichtungen 11 erlaubt es, dass die Bürstaggregate 8 so hin zu dem Werkstück 2 bewegbar ist, dass die Bürstwerkzeuge 9 zumindest teilweise sowohl mit einer Breitseite 16 des Werkstücks 2 als auch mit dem an der Schmalseite 3 aufgebrachten Kantenband 4 in Kontakt gelangen können. Zudem ist in Fig. 5 gezeigt, dass die Stelleinrichtungen 10 mit Gewindespindeln 26 ausgeführt sind.

Es werden hier eine Vorrichtung, ein Verfahren und eine Verwendung angegeben, die die mit Bezug auf den Stand der Technik geschilderten Probleme zumindest teilweise lösen. Insbesondere ermöglichen es die Vorrichtung, das Verfahren und die Verwendung jeweils, dass ein möglichst effizientes, kostengünstiges, maschinelles und bevorzugt vollständiges Entfernen eines Trennmittels von einem Möbelstück erreicht werden kann. Zudem sind die Vorrichtung, das Verfahren und die Verwendung auch dazu geeignet, zusätzlich und/oder parallel zum Entfernen des Trennmittels zumindest einen Teilbereich der sichtbaren Oberfläche des Kantenbands zu bearbeiten, insbesondere zu polieren.

Fig. 6 zeigt schematisch eine perspektivische Ansicht eines Bürstaggregats 8. Das Bürstaggregat 8 weist ein mit einem Antriebsmotor 22 verbundenes Bürstwerkzeug 9 auf. Das Bürstwerkzeug 9 hat ein zwischen einer Antriebsrolle 12 und einer Spannrolle 13 geführtes Bürstenband 14. Die Antriebsrolle 12 ist mit einem elektronischen Antriebsmotor 22 verbunden. Das Bürstenband 14 weist einen geraden Kontaktbereich 30 und zwei Krümmungsbereiche 31 auf. An einer Abdeckung 37 des Bürstaggregats 8 ist eine Fluid-Auftragseinrichtung 27 befestigt.

Die Fluid-Auftragseinrichtung 27 hat eine Düse 28, die beispielhaft in der Art eines Sprührohres gebildet ist. Die Düse 28 ist erkennbar einem der zwei Krümmungsbereiche 31 zugeordnet. In Fig. 6 ist zudem zu erkennen, dass das Bürstenband 14 umfangsseitig mit mehreren Borsteneinheiten 38 gebildet ist, die auf einem Trägerband 39 aufgeklebt sind. Das Trägerband 39 ist hier beispielhaft mit einem bevorzugten Zahnriemen gebildet.

Fig. 7 zeigt schematisch eine Veranschaulichung eines Bürstenbands 14 in einer Seitenansicht. Das Bürstenband 14 umfasst hier zwei Krümmungsbereiche 31 und einen geraden Kontaktbereich 30, der mit dem zu bearbeitenden Werkstück in Kontakt gelangen soll. In Fig. 7 ist zudem eine Umfangsrichtung 40 des Bürstenbands 14 eingetragen. Die Borsteneinheiten 38 des Bürstenbands 14 können sich beispielsweise im Betrieb des Bürstenbands 14 in dieser Umfangsrichtung 40 (oder entgegengesetzt) bewegen. Zur Verdeutlichung sind hier ein Kontaktbereichsanfang 36 und ein Kontaktbereichsende 34 des geraden Kontaktbereichs 30 des Bürstenbands 14 mit schwarzen Punkten gekennzeichnet. Zudem ist eine Auftragsstelle 33 mit einem schwarzen Punkt hervorgehoben. Es ist schematisch gezeigt, dass eine Düse 28 hin zu der Auftragsstelle 33 ausgerichtet ist. Zwischen der Auftragsstelle 33 und dem Kontaktbereichsanfang 36 ist eine Wegstrecke 35 definiert.

Gemäß der Darstellung nach Fig. 7 erfolgt ein Auftragen eines Behandlungsfluides 29 auf das Bürstenband 14 in dem Krümmungsbereich 31 des Bürstenbands 14. Hierbei durchläuft das Bürstenband 14, in Umfangsrichtung 40 des Bürstenbands 14 betrachtet, zwischen der Auftragsstelle 33 und dem Kontaktbereichsende 34 die Wegstrecke 35. Es ist zudem in Fig. 7 angedeutet, dass das Bürstenband 14 in Umfangsrichtung 40 betrachtet folgenden Abfolgen von Borsteneinheiten 38 hat: Lamelle 41, Filz 42, Sisalgewebe 43. Diese Abfolge kann sich entlang dem Umfang 40 wiederholen.

Fig. 8 zeigt eine perspektivische Detailansicht des Bürstaggregats 8 aus Fig. 6. Es ist gezeigt, dass die Düse 28 der Fluid-Auftragseinrichtung 27 an der Abdeckung 37 des Bürstaggregats 8 gehalten bzw. befestigt ist. Die Fluid-Auftragseinrichtung 27 umfasst hier einen Druckluft-Anschluss 44 und einen Behandlungsfluid-Anschluss 45. Die Düse 28 ist beispielhaft in der Art eines Sprührohrs gebildet und überspannt eine Bürstenband-Breite 46 des Bürstenbands 14.

Fig. 9 zeigt eine weitere perspektivische Detailansicht des Bürstaggregats 8 aus Fig. 6. Es ist zu erkennen, dass die Düse 28 eine Düsenöffnung 32 hat, die auf den Krümmungsbereich 31 des Bürstenbands 14 ausgerichtet ist.

Fig. 10 zeigt eine Explosionsansicht einer Kupplung 47, die in einer hier vorgeschlagenen Vorrichtung (nicht dargestellt) verwendet werden kann. Die Kupplung 47 ist hier beispielhaft als eine Klauenkupplung ausgeführt. Die Kupplung 47 weist eine erste Nabe 48, eine zweite Nabe 49 und einen zwischen diesen angeordneten Zahnkranz 50 auf. Die Kupplung 47 kann in einem Bürstaggregat (hier nicht dargestellt) der hier vorgeschlagenen Vorrichtung zur Kraft- und/oder Drehmomentübertragung zwischen dem Antriebsmotor (hier nicht dargestellt) und dem Bürstwerkzeug (hier nicht dargestellt) des Bürstaggregats dienen. Hierzu kann die erste Nabe 48 mit einer Motorwelle (hier nicht dargestellt) des Antriebsmotors (drehfest) und die zweite Nabe 49 mit einer Antriebswelle (hier nicht dargestellt) der Antriebsrolle (hier nicht dargestellt) des Bürstaggregats (drehfest) verbunden sein. Der Zahnkranz 50 weist hier beispielhaft vier Zähne auf, die (in Umfangsrichtung) einen Formschluss zwischen sich gegenüberliegenden Klauen der Klauenkupplung bereitstellen. Weiterhin ist der Zahnkranz 50 beispielhaft mit einem elastischen Material, wie beispielsweise einem elastischen Kunststoff, insbesondere Polyurethan, gebildet. So kann die Kupplung 47 eine gedämpfte Kraft- und/oder Drehmomentübertragung zwischen dem Antriebsmotor und dem Bürstwerkzeug bereitstellen und/oder im Betrieb, beispielsweise durch die Bewegung des Werkstücks (hier nicht dargestellt) auftretende Stöße zumindest teilweise aufnehmen. Hierdurch kann eine auf den Antriebsmotor im Betrieb (rück-)wirkende Belastung reduziert werden.

### Bezugszeichenliste

- 1: Vorrichtung
- 2: Werkstück
- 3: Schmalseite
- 4: Kantenband
- 5: Maschine
- 6: Durchlaufrichtung
- 7: Spanwerkzeug
- 8: Bürstaggregat
- 9: Bürstwerkzeug
- 10: Stelleinrichtung
- 11: Schwenkeinrichtung
- 12: Antriebsrolle
- 13: Spannrolle
- 14: Bürstenband
- 15: Borsten
- 16: Breitseite
- 17: Trennmittel
- 18: Teilbereich
- 19: Sprüheinrichtung
- 20: Förderband
- 21: Kappeinrichtung
- 22: Antriebsmotor
- 23: Formatfräser
- 24: Andruckrolle
- 25: Steueraggregat
- 26: Gewindespindel
- 27: Fluid-Auftragseinrichtung
- 28: Düse
- 29: Behandlungsfluid
- 30: Kontaktbereich
- 31: Krümmungsbereich
- 32: Düsenöffnung
- 33: Auftragsstelle
- 34: Kontaktbereichsende
- 35: Wegstrecke
- 36: Kontaktbereichsanfang
- 37: Abdeckung
- 38: Borsteneinheit
- 39: Trägerband
- 40: Umfangsrichtung
- 41: Lamelle
- 42: Filz
- 43: Sisalgewebe
- 44: Druckluft-Anschluss
- 45: Behandlungsfluid-Anschluss
- 46: Bürstenband-Breite
- 47: Kupplung
- 48: erste Nabe
- 49: zweite Nabe
- 50: Zahnkranz

## Patentansprüche

1. Vorrichtung (1) zur Nachbearbeitung mindestens eines plattenförmigen Werkstücks (2), das an mindestens einer Schmalseite (3) mit einem Kantenband (4) versehen ist, wobei die Vorrichtung (1) in einer das Werkstück (2) im Durchlauf bearbeitenden Maschine (5) und in Durchlaufrichtung (6) betrachtet nachfolgend zu einem einen quer zur Längserstreckung des Kantenbandes (4) vorhandenen Überstand des Kantenbandes (4) abtragenden Spanwerkzeug (7) der Maschine (5) anordenbar ist,
**dadurch gekennzeichnet, dass**
die Vorrichtung (1) mindestens ein Bürstaggregat (8) mit mindestens einem Bürstwerkzeug (9) und mindestens eine Fluid-Auftragseinrichtung (27) umfasst, wobei das Bürstwerkzeug (9) mindestens ein Bürstenband (14) hat, wobei das Bürstenband (14) einen geraden Kontaktbereich (30) und mindestens einen Krümmungsbereich (31) hat und wobei die Fluid-Auftragseinrichtung (27) mindestens eine Düse (28) hat, die zum Auftragen eines Behandlungsfluides (29) vorgesehen und eingerichtet ist.

2. Vorrichtung nach Patentanspruch 1, **dadurch gekennzeichnet, dass** die Vorrichtung (1) zwei Bürstaggregate (8) hat, wobei die Bürstwerkzeuge (9) der Bürstaggregate (8) zur Durchlaufrichtung (6) unterschiedlich ausgerichtet sind.

3. Vorrichtung nach Patentanspruch 1 oder 2, **dadurch gekennzeichnet, dass** die Düse (28) der Fluid-Auftragseinrichtung (27) an dem Bürstaggregat (8) gehalten ist.

4. Vorrichtung nach Patentanspruch 1 oder 2, **dadurch gekennzeichnet, dass** mindestens eine Düsenöffnung (32) der Düse (28) hin zu dem Krümmungsbereich (31) des Bürstenbands (14) ausgerichtet ist.

5. Vorrichtung nach einem der vorhergehenden Patentansprüche, **dadurch gekennzeichnet, dass** die Vorrichtung (1) mindestens eine Stelleinrichtung (10) umfasst, wobei das Bürstaggregat (8) mittels der Stelleinrichtung (10) hin zu und weg von dem Werkstück (2) bewegbar ist.

6. Vorrichtung nach Patentanspruch 5, **dadurch gekennzeichnet, dass** das Bürstaggregat (8) so hin zu dem Werkstück (2) bewegbar ist, dass das Bürstwerkzeug (9) zumindest teilweise sowohl mit einer Breitseite (16) des Werkstücks (2) als auch mit dem an der Schmalseite (3) aufgebrachten Kantenband (4) in Kontakt gelangt.

7. Verfahren zum Bearbeiten mindestens eines plattenförmigen Werkstücks (2) im Durchlauf, **dadurch gekennzeichnet, dass** das Verfahren mit einer Vorrichtung (1) gemäß Anspruch 1 zur Nachbearbeitung durchgeführt wird, die mindestens ein Bürstaggregat (8) mit mindestens einem Bürstwerkzeug (9) und mindestens eine Fluid-Auftragseinrichtung (27) umfasst, wobei das Bürstwerkzeug (9) mindestens ein Bürstenband (14) hat, wobei das Bürstenband (14) einen geraden Kontaktbereich (30) und mindestens einen Krümmungsbereich (31) hat und wobei die Fluid-Auftragseinrichtung (27) mindestens eine Düse (28) hat, die zum Austragen eines Behandlungsfluides (29) vorgesehen und eingerichtet ist, wobei das Verfahren zumindest die folgenden Schritte umfasst:
a) Auftragen des Behandlungsfluides (29) auf das Bürstenband (14) in einem Krümmungsbereich (31) des Bürstenbands (14),
b) Aufbringen des Behandlungsfluides (29) zumindest auf einen Teilbereich (18) einer Breitseite (16) des Werkstücks (2) mittels des Bürstenbands (14), wobei das Bürstenband (14) das Werkstück (2) mit dem geraden Kontaktbereich (30) kontaktiert,
wobei das Bürstenband (14), in Umfangsrichtung des Bürstenbands (14) betrachtet, zwischen einer Auftragsstelle (33) des Behandlungsfluides (29) auf das Bürstenband (14) in dem Krümmungsbereich (31) und einem Kontaktbereichsende (34) des geraden Kontaktbereichs (30) eine Wegstrecke (35) durchläuft und wobei das Behandlungsfluid (29) über zumindest die Hälfte der Wegstrecke (35) fließfähig bleibt.

8. Verfahren zum Bearbeiten mindestens eines plattenförmigen Werkstücks (2) im Durchlauf, unter Verwendung einer Vorrichtung nach Anspruch 1, **dadurch gekennzeichnet, dass** das Verfahren zumindest die folgenden Schritte umfasst:
a) Aufbringen eines Trennmittels (17) zumindest auf einen Teilbereich (18) einer Breitseite (16) des Werkstücks (2),
b) Befestigen eines Kantenbands (4) an mindestens einer Schmalseite (3) des Werkstücks (2),
c) Entfernen des Trennmittels (17) mit einer Vorrichtung (1) zur Nachbearbeitung, die mindestens ein Bürstaggregat (8) mit mindestens einem Bürstwerkzeug (9) und mindestens eine Fluid-Auftragseinrichtung (27) umfasst, wobei das Bürstwerkzeug (9) mindestens ein Bürstenband (14) hat, wobei das Bürstenband (14) einen geraden Kontaktbereich (30) und mindestens einen Krümmungsbereich (31) hat und wobei die Fluid-Auftragseinrichtung (27) mindestens eine Düse (28) hat, die zum Auftragen eines Behandlungsfluides (29) vorgesehen und eingerichtet ist.

9. Verfahren nach Patentanspruch 8, wobei in Schritt b) das Kantenband (4) auf die mindestens eine Schmalseite (3) geklebt wird, und wobei das aufgebrachte Trennmittel (17) ein anhaften des Klebers auf der Breitseite (16) des Werkstücks (2) verhindert und wobei in Schritt c) das Behandlungs-Fluid (29) in dem Krümmungsbereich (31) auf das Bürstenband (14) aufgebracht wird.

10. Verwendung mindestens eines Behandlungsfluides (29) in Verbindung mit einer Vorrichtung gemäß Anspruch 1 zumindest zum Entfernen eines Trennmittels (17) von zumindest einer Breitseite (16) eines plattenförmigen Werkstücks (2) oder von einem an mindestens einer Schmalseite (3) des Werkstücks (2) befestigten Kantenband (4) oder zum Polieren zumindest eines Teilbereichs einer sichtbaren Oberfläche des Kantenbands (4), wobei das Behandlungsfluid (29) in einen Krümmungsbereich (31) eines Bürstenbands (14) der Vorrichtung gemäß Anspruch 1 mit einem geraden Kontaktbereich (30) aufgebracht wird und wobei das Behandlungsfluid (29) derart gebildet ist, dass es für eine bestimmte Wegstrecke (35) entlang des Umfangs des Bürstenbands (14) zumindest die Hälfte der Wegstrecke fließfähig bleibt.

## Claims

1. Apparatus (1) for the further processing of at least one board-like workpiece (2) which is provided with an edge strip (4) on at least one narrow side (3), wherein the apparatus (1) is able to be arranged in a machine (5), which processes the workpiece (2) during the passage of the latter, and, as viewed in the direction of passage (6), after a cutting tool (7) of the machine (5), which removes an overhang of the edge strip (4), said overhang being present in the transverse direction with respect to the longitudinal extent of the edge strip (4),
**characterized in that**
the apparatus (1) comprises at least one brush unit (8), having at least one brush tool (9), and at least one fluid application device (27), wherein the brush tool (9) has at least one brush belt (14), wherein the brush belt (14) has a straight contact region (30) and at least one curvature region (31), and wherein the fluid application device (27) has at least one nozzle (28) which is provided and set up for applying a treatment fluid (29).

2. Apparatus according to Patent Claim 1, **characterized in that** the apparatus (1) has two brush units (8), wherein the brush tools (9) of the brush units (8) have different orientations with respect to the direction of passage (6).

3. Apparatus according to Patent Claim 1 or 2, **characterized in that** the nozzle (28) of the fluid application device (27) is held on the brush unit (8).

4. Apparatus according to Patent Claim 1 or 2, **characterized in that** at least one nozzle opening (32) of the nozzle (28) is oriented towards the curvature region (31) of the brush belt (14).

5. Apparatus according to one of the preceding patent claims, **characterized in that** the apparatus (1) comprises at least one actuating device (10), wherein the brush unit (8) is able to be moved towards and away from the workpiece (2) by means of the actuating device (10).

6. Apparatus according to Patent Claim 5, **characterized in that** the brush unit (8) is able to be moved towards the workpiece (2) in such a way that the brush tool (9) comes into contact at least partially both with a wide side (16) of the workpiece (2) and with the edge strip (4) applied to the narrow side (3).

7. Method for processing at least one board-like workpiece (2) during the passage of the latter, **characterized in that** the method is carried out using an apparatus (1) according to Claim 1 for further processing, which comprises at least one brush unit (8), having at least one brush tool (9), and at least one fluid application device (27), wherein the brush tool (9) has at least one brush belt (14), wherein the brush belt (14) has a straight contact region (30) and at least one curvature region (31), and wherein the fluid application device (27) has at least one nozzle (28) which is provided and set up for applying a treatment fluid (29), wherein the method comprises at least the following steps:
a) applying the treatment fluid (29) to the brush belt (14) in a curvature region (31) of the brush belt (14),
b) applying the treatment fluid (29) at least to a sub-region (18) of a wide side (16) of the workpiece (2) by means of the brush belt (14), wherein the brush belt (14) makes contact with the workpiece (2) with the straight contact region (30),
wherein the brush belt (14), as viewed in the peripheral direction of the brush belt (14), covers a path distance (35) between a point of application (33) of the treatment fluid (29) onto the brush belt (14) in the curvature region (31) and a contact region end (34) of the straight contact region (30), and wherein the treatment fluid (29) remains in a flowable state over at least half of the path distance (35).

8. Method for processing at least one board-like workpiece (2) during the passage of the latter using an apparatus according to Claim 1, **characterized in that** the method comprises at least the following steps:
a) applying a release agent (17) at least to a sub-region (18) of a wide side (16) of the workpiece (2),
b) fastening an edge strip (4) to at least one narrow side (3) of the workpiece (2),
c) removing the release agent (17) using an apparatus (1) for further processing, which comprises at least one brush unit (8), having at least one brush tool (9), and at least one fluid application device (27), wherein the brush tool (9) has at least one brush belt (14), wherein the brush belt (14) has a straight contact region (30) and at least one curvature region (31), and wherein the fluid application device (27) has at least one nozzle (28) which is provided and set up for applying a treatment fluid (29).

9. Method according to Patent Claim 8, wherein, in step b), the edge strip (4) is adhesively bonded to the at least one narrow side (3), and wherein the applied release agent (17) prevents adhesion of the adhesive on the wide side (16) of the workpiece (2), and wherein, in step c), the treatment fluid (29) is applied in the curvature region (31) to the brush belt (14).

10. Use of at least one treatment fluid (29) in conjunction with an apparatus according to Claim 1 at least for removing a release agent (17) from at least one wide side (16) of a board-like workpiece (2) or from an edge strip (4) fastened to at least one narrow side (3) of the workpiece (2) or for polishing at least one sub-region of a visible surface of the edge strip (4), wherein the treatment fluid (29) is applied into a curvature region (31) of a brush belt (14) of the apparatus according to Claim 1 with a straight contact region (30), and wherein the treatment fluid (29) is formed such that, for a specific path distance (35) along the periphery of the brush belt (14), it remains in a flowable state over at least half of the path distance.

## Revendications

1. Dispositif (1) de finition d'au moins une pièce (2) en forme de plaque qui est pourvue d'une bande de bord (4) sur au moins un petit côté (3), le dispositif (1) pouvant être disposé dans une machine (5) d'usinage par passes de la pièce (2) et, par référence au sens des passes (6), en aval d'un outil d'usinage par enlèvement de copeaux (7) de la machine (5), lequel enlève une projection de la bande de bord (4) qui est transversale à l'extension longitudinale de la bande de bord (4),
**caractérisé en ce que**
le dispositif (1) comprend au moins une unité de brossage (8) pourvue d'au moins un outil de brossage (9) et d'au moins un moyen d'application de fluide (27), l'outil de brossage (9) comportant au moins une bande de brossage (14), la bande de brossage (14) comportant une zone de contact rectiligne (30) et au moins une zone incurvée (31) et le moyen d'application de fluide (27) comportant au moins une buse (28) qui est prévue et conçue pour appliquer un fluide de traitement (29).

2. Dispositif selon la revendication 1, **caractérisé en ce que** le dispositif (1) comporte deux unités de brossage (8), les outils de brossage (9) des unités de brossage (8) étant orientés différemment par rapport au sens des passes (6).

3. Dispositif selon la revendication 1 ou 2, **caractérisé en ce que** la buse (28) du moyen d'application de fluide (27) est maintenue sur l'unité de brossage (8).

4. Dispositif selon la revendication 1 ou 2, **caractérisé en ce qu'**au moins une ouverture de buse (32) de la buse (28) est orientée en direction de la zone incurvée (31) de la bande de brossage (14).

5. Dispositif selon l'une des revendications précédentes, **caractérisé en ce que** le dispositif (1) comprend au moins un moyen de réglage (10), l'unité de brossage (8) pouvant être déplacée vers et depuis la pièce (2) à l'aide du moyen de réglage (10).

6. Dispositif selon la revendication 5, **caractérisé en ce que** l'unité de brossage (8) peut être déplacée vers la pièce (2) de telle manière que l'outil de brossage (9) vienne en contact au moins partiellement aussi bien avec un grand côté (16) de la pièce (2) qu'avec la bande de bord (4) appliquée sur le petit côté (3).

7. Procédé de traitement par passes d'au moins une pièce (2) en forme de plaque, **caractérisé en ce que** le procédé est mis en œuvre avec un dispositif de finition (1) selon la revendication 1, l'au moins une unité de brossage (8) comprenant au moins un outil de brossage (9) et au moins un moyen d'application de fluide (27), l'outil de brossage (9) comportant au moins une bande de brossage (14), la bande de brossage (14) comportant une zone de contact rectiligne (30) et au moins une zone incurvée (31) et le dispositif d'application de fluide (27) comportant au moins une buse (28) qui est prévue et conçue pour appliquer un fluide de traitement (29), le procédé comprenant au moins les étapes suivantes :
a) appliquer le fluide de traitement (29) à la bande de brossage (14) dans une région de courbure (31) de la bande de brossage (14),
b) appliquer le fluide de traitement (29) sur au moins une zone partielle (18) d'un grand côté (16) de la pièce (2) au moyen de la bande de brossage (14), la bande de brossage (14) venant en contact avec la pièce (2) au niveau de la zone de contact rectiligne (30),
la bande de brossage (14) suivant un trajet (35) entre un point d'application (33) du fluide de traitement (29) sur la bande de brossage (14) dans la région de courbure (31) et une extrémité de zone de contact (34) de la zone de contact rectiligne (30) par référence à la direction circonférentielle de la bande de brossage (14) et le fluide de traitement (29) restant fluide sur au moins la moitié du trajet (35).

8. Procédé de traitement par passes d'au moins une pièce (2) en forme de plaque, à l'aide d'un dispositif selon la revendication 1, **caractérisé en ce que** le procédé comprend au moins les étapes suivantes :
a) appliquer un moyen de séparation (17) sur au moins une zone partielle (18) d'un grand côté (16) de la pièce (2),
b) fixer une bande de bord (4) sur au moins un petit côté (3) de la pièce (2),
c) enlever le moyen de séparation (17) avec un dispositif de finition (1) qui comprend au moins une unité de brossage (8) pourvue d'au moins un outil de brossage (9) et d'au moins un moyen d'application de fluide (27), l'outil de brossage (9) comportant au moins une bande de brossage (14), la bande de brossage (14) comportant une zone de contact rectiligne (30) et au moins une zone incurvée (31) et le moyen d'application de fluide (27) comportant au moins une buse (28) qui est prévue et conçue pour appliquer un fluide de traitement (29).

9. Procédé selon la revendication 8, la bande de bord (4) étant collée à l'étape b) sur l'au moins un petit côté (3), et le moyen de séparation appliqué (17) empêchant l'adhésif d'adhérer au grand côté (16) de la pièce (2) et le fluide de traitement (29) étant appliqué à l'étape c) sur la bande de brossage (14) dans la zone incurvée (31).

10. Utilisation d'au moins un fluide de traitement (29) en liaison avec un dispositif selon la revendication 1 au moins pour enlever un moyen de séparation (17) d'au moins un grand côté (16) d'une pièce (2) en forme de plaque ou d'une bande de bord (4) fixée à au moins un petit côté (3) de la pièce (2) ou pour polir au moins une zone partielle d'une surface visible de la bande de bord (4), le fluide de traitement (29) étant appliqué dans une zone incurvée (31) d'une bande de brossage (14) du dispositif selon la revendication 1 avec une zone de contact rectiligne (30) et le fluide de traitement (29) étant formé de manière à rester fluide sur un trajet déterminé (35) le long de la circonférence de la bande de brossage (14) au moins sur la moitié du trajet.
